# EUROPÄISCHE PATENTANMELDUNG

(11) **EP 0 213 467 A1**
(43) Veröffentlichungstag der Anmeldung: **11.03.1987**
(21) Anmeldenummer: 86111072.4
(22) Anmeldetag: 11.08.1986
(51) Int. Cl.: A63B 59/04

(54) **Tischtennisschläger**

(30) Priorität: 30.08.1985 DD 280175
(71) Anmelder: VEB Ingenieurbüro und Mechanisierung Gotha, DDR-5800 Gotha (DD)
(72) Erfinder: Linde, Hans-Jürgen, DDR-5800 Gotha (DD); Möhrstedt, Roland, DDR-5800 Gotha (DD)
(74) Vertreter: Patentanwälte Beetz - Timpe - Siegfried Schmitt-Fumian - Mayr

(57) **Zusammenfassung**

Die Erfindung ist für den Einsatz beim Tischtennissport vorgesehen.

Sie verfolgt das Ziel, die den individuellen Anforderungen der einzelnen Sportler entsprechende Vielzahl von Sperrholzkombinationen unter Verwendung wertvoller Importhölzer für den Schlägergrundkörper einzusparen, woraus die Aufgabe resultiert, einen Schläger zu entwickeln, dessen Vibrationsverhalten durch einfache technologische Maßnahmen im Herstellungsprozeß beeinflußt werden kann.

Erfindungsgemäß wird diese Aufgabe dadurch gelöst, daß der Schläger mit einem Grundkörper (1) und einem Griff (2) versehen ist, welcher mit einem oder ggf. mehreren Hoh-Iräumen (4) in verbindung stehen und die Hohlräume (4) mit einem Medium vorgegebener Konsistenz und Zusammensetzung gefüllt sind.

## Beschreibung

Die Erfindung bezieht sich auf einen Tischtennisschläger, der aus einem Grundkörper mit Griff und vorgefertigtem, zusätzlich aufgebrachtem Spielbelag besteht und welcher sowohl für den Leistungssport als auch für den Freizeitsport benutzt werden kann.

Es sind gemäß DE-OS 2431 856 Tischtennisschläger bekannt, die im Leistungssport bevorzugt zur Anwendung kommen und aus mehreren Sperrholzlagen bestehen und welche beidseitig auf den Schlagflächen mit Spezialgummibelag versehen sind.

Zwecks Optimierung des Gewichts und des Vibrationsverhaltens und Anpassung an die Spieltechnik des einzelnen Sportlers wurde eine Vielzahl Von Kombinationen unterschiedlicher Sperrholzarten entwickelt.

Weitere bekannte Lösungen sehen den Einsatz von mit Glas- bzw. Karbonfaser verstärkten Polyesterschichten, das Verkleben von Sperrholzschichten unterschiedlicher Faserrichtung (DE-OS 2931 521) oder den Einsatz von Polyurethanschaum für den Schlägergrundkörper vor (DD-WP 94 776). Die No twendigkeit der Anpassung an die individuellen Forderungen der einzelnen Sportler hat die Fertigung einer Vielzahl von Sperrholzkombinationen zur Folge und erfordert den Einsatz kostspieliger Importhölzer.

Weiterhin hat der Einsatz von massivem Material den Nachteil, daß die Gewichtsverringerung nur bis zu einem begrenzten Punkt möglich ist.

Durch die vorliegende Erfindung soll hier Abhilfe geschaffen werden. Deshalb liegt der Erfindung die Aufgabe zugrunde, einen Tischtennisschläger zu schaffen, der besonders leicht ist und trotz einheitlicher Ausführung durch einfache technologische Maßnahmen im Herstellungsprozeß und/oder im Nutzungsprozeß den individuellen Forderungen der einzelnen Spieler nach bestimmten Gewicht, Feder- und Dämpfungseigenschaften sowie deren vibrationsbedingten Änderungen gerecht wird.

Erfindungsgemäß wird diese Aufgabe dadurch gelöst, daß der Grundkörper und erforderlichenfalls auch der Griff mit einem oder mehreren separaten oder miteinander in Verbindung stehenden Hohlräumen versehen sind und die Hohlräume mit einem Mewdium vorgegebener Konsistenz und Zusammensetzung gefüllt sind.

Nach einem anderen Kennzeichen der Erfindung sind am Griff des Schlägers eine oder mehrere den Hohlräumen zugeordnete Einfüll- bzw. Druckregulierungsvorrichtungen angeordnet.

Nach einem weiteren Kennzeichen der Erfindung kann das im Grundkörper und Griff eingefüllte Medium fest, flüssig oder gasförmig, als einzelne Substanz oder als Substanzgemisch, in Form gleicher oder unterschiedlicher Aggregatzustände unter definiertem Druck vorliegen.

Entsprechend einem anderen Merkmal der Erfindung ist der mit Hohlräumen versehene Griff durch Handdruok ganz oder teilweise verformbar gestaltet.

Die im Griff des Schlägers angeordneten Vorrichtungen ermöglichen das Einfüllen des Mediums. Durch die Elastizität der Schlagflächen über den Druck erfolgt das Einstellen des gewünschten Vibrationsverhaltens.

Während des Spielens ist eine zusätzliche Druckveränderung im Schlägergrundkörper und damit die Erreichung eines geänderten Vibrationsverhaltens über Handkraft am elastischen Griff möglich.

Die Vorteile dieses Tischtennisschlägers bestehen darin, daß es gelingt, Schläger trotz einheitlicher Ausführung durch einfache technologische Maßnahmen bei der Fertigung und/oder Nutzung an die individuellen Forderungen der einzelnen Spieler anzupassen und daß bei der Herstellung der Schläger auf die herkömmliche Vielzahl von Sperrholzkombinationen und auf teure Importhölzer verzichtet werden kann. Durch das Einfüllen sehr leichter Stoffe oder Stoffgemische in die Schlägerhohlräume wird eine entscheidende Gewichtsreduzierung erreicht.

Im folgenden wir die Erfindung anhand von lediglich einer den Ausführungsweg darstellenden Zeichnung näher erläutert. Es zeigen:
Figur 1 die Vorderansicht des Tischtennisschlägers und
Figur 2 den Schnitt A-A nach Figur 1.

Der Tischtennisschläger besteht aus einem Grundkörper 1 aus Niederdruck-Polyäthylen und dem Griff 2* Auf dem Grundkörper 1 ist beidseitig der Spielbelag 3 aufgebracht. Griff 2 und Grundkörper 1 weisen einen gemeinsamen Hohlraum 4 auf, der mit der das Vibrationsverhalten der Schlagfläche bestimmenden Substanz, beispielsweise PUR-Weich-Schaum und Druckluft, gefüllt ist.

Ein am Griffende angeordnetes Ventil 5 dient als EinfüllÖffnung für Schaum bzw. Luft und zur Druekregulierung. In der Regel wird der Schaumstoff schon beim Hersteller des Schlägers über das Ventil 5 eingefüllt, während eine Nachregulierung des Ballrückprallverhaltens unmittelbar vor dem Einsatz mittels Luftpumpe ebenfalls über das Ventil 5 erfolgen kann.

## Patentansprüche

1.Tischtennisschläger, bestehend aus einem Grundkörper (1) mit Griff (2) und vorgefertigtem, zusätzlich aufgebrachtem Spielbelag (3), dadurch gekennzeichnet, daß der Grundkörper (1) und erforderlichenfalls auch der Griff (2) mit einem oder mehreren separaten oder miteinander in Verbindung stehenden Hohlräumen (4) versehen sind und die Hohlräume (4) mit einem Medium vorgegebener Konsistenz und Zusammensentzung gefüllt sind.

2. Tischtennisschläger nach Patentenspruch 1, dadurch gekennzeichnet, daß am Griff (2) des Schlägers eine oder mehrere den Hohlräumen (4) zugeordnete Einfüll- bzw. Druckregulierungsvorrichtungen (5) angeordnet sind.

3. Tischtennisschläger nach Patentanspruch 1, dadurch gekennzeichnet, daß das in Grundkörper (1) und Griff (2) eingefüllte Medium fest, flüssig oder gasförmig, als einzelne Substanz oder als Substanzgemisch, in Form gleicher oder unterschiedlicher Aggregatzuetände unter definiertem Druck vorliegt.

4. Tischtennisschläger nach Patentanspruch 1, dadurch gekennzeichnet, daß der mit Hohlräumen (4) versehene Griff (2) durch Handdruck ganz oder teilweise verformbar gestaltet ist.
